# FASCICULE DE BREVET EUROPEEN

(11) **EP 0 059 818 B1**
(45) Date de publication et mention de la délivrance du brevet: **27.12.1985**
(21) Numéro de dépôt: 81401472.6
(22) Date de dépôt: 22.09.1981
(51) Int. Cl.: B65B 21/24, B65B 55/20

(54) **Machine pour la pose automatique de bandeaux de protection individuels sur des objets allongés tels que des bouteilles, et ensemble de machines de ce type**
Maschine zum Anbringen von einzelnen Schutzabschnitten um längliche Gegenstände, wie z.B. Flaschen, und Aneinanderreihung solcher Maschinen
Machine for placing individual protection strips around oblong objects such as bottles, and an assembly of such machines

(30) Priorité: 10.03.1981 FR 8104774
(43) Date de publication de la demande: 15.09.1982
(73) Titulaire: CENTRE D'ETUDES TECHNIQUES ET DE REALISATIONS APPLIQUEES, F-10300 Sainte Savine (FR)
(72) Inventeur: De Guglielmo, Pascal, F-10000 Troyes (FR)
(74) Mandataire: Derambure, Christian

## Description

La présente invention concerne tout d'abord une machine pour la pose automatique de bandeaux de protection individuels sur des objets allongés tels que des bouteilles, comportant essentiellement:
- des moyens d'amenée desdits objets l'un derrière l'autre, en position debout, selon une file continue;
- des moyens d'amenée de bandeaux successifs en position pratiquement verticale;
- des moyens de positionnement de l'objet de tête de la file face à un bandeau guidé et positionné en position verticale;
- des moyens de conformation du bandeau autour dudit objet, ces moyens comprenant entre autres, en un poste de chargement, au moins une paire de mâchoires dont les surfaces internes sont en forme de portions cylindriques d'axes verticaux, ces mâchoires étant articulées de sorte à pouvoir d'une part s'ouvrir en laissant un passage latéral à un objet à son bandeau en cours de conformation, et d'autre part se refermer sur cet objet revêtu dudit bandeau;
- des moyens de fixation des extrémités du bandeau conformé; et
- des moyens d'évacuation de l'objet revêtu dudit bandeau.

Ces bandeaux peuvent être en carton ondulé ou en tout autre matériau propre à protéger des chocs les objets en question, à la manière des paillons bien connus, utilisés pour protéger les bouteilles. Ces bandeaux pourront toutefois remplir efficacement ce rôle de protection tout en ne s'étendant que selon une partie de la hauteur desdits objets et ainsi, dans le cas de bouteilles de forme classique, à ventre à section ronde ou carrée, ils pourront ne s'étendre environ que jusqu'à mi-hauteur de la bouteille, à partir du culot. Ces bandeaux seront donc en principe constitués de découpes de carton ou analogue, de forme essentiellement rectangulaire.

On conçoit que ces bandeaux de protection pourront remplacer avantageusement, dans les caisses d'emballage, les croisillons habituellement utilisés pour séparer les bouteilles ou autres objets du même genre, et éviter qu'ils ne s'entrechoquent. L'utilisation des bandeaux présente, sur les croisillons, l'avantage qu'ils protègent en outre les étiquettes des bouteilles, en évitant que celles-ci soient détériorées ou que leurs inscriptions soient effacées par érosion.

Cependant, le problème se présente d'assurer une pose rapide et automatique de tels bandeaux sur des bouteilles à emballer à cadence élevée.

On connaît par le document US-A-4245452 une machine destinée à envelopper automatiquement des objets dans une feuille. Dans cette machine, les objets sont amenés successivement entre les mâchoires périphériques d'un tambour tournant, et ceci par l'intermédiaire d'une sorte de barillet à encoches prélevant les objets successifs sur la partie terminale d'un transporteur pour les amener un par un entre lesdites mâchoires. Lors de cette amenée des objets entre les mâchoires, les feuilles desti- néeas à les envelopper sont prises entre eux et un logement hémicylindrique d'une partie fixé au tambour et la fermeture des mâchoires permet de terminer la conformation des enveloppes autour des objets. Un système à barillet analogue est utilisé pour extraire les objets enveloppés du tambour tournant précité.

Une telle machine présente l'inconvénient qu'elle nécessite une synchronisation parfaite entre la vitesse des objets qui y sont amenés et la vitesse de rotation des barillets, faute de quoi les objets pourraient être cassés ou se coincer, et en outre cette utilisation de barillets d'entrée et de sortie rend pratiquement obligatoire que les objets évacués de la machine se situent dans l'alignement des objets qui y entrent, ce qui empêche de disposer plusieurs machines identiques juxtaposées sous le plus faible encombrement possible.

Le but de la présente invention est de résoudre ces problèmes particuliers et, à cet effet, une machine pour la pose automatique de bandeaux de protection individuels sur des objets allongés tels que des bouteilles est, conformément à l'invention, caractérisée en ce que lesdits moyens de positionnement consistent en des moyens d'arrêt, et enceque lesdits moyens de conformation comprennent en outre, audit poste de chargement, un poussoir à surface interne en forme de portion cylindrique d'axe vertical, ouvert latéralement en direction de ladite paire de mâchoires, et propre à se déplacer dans cette direction, en poussant ledit objet de tête de la file, entre une position de retrait pour laquelle il laisse un passage pour l'amenée dudit objet jusqu'aux moyens d'arrêt et une position avancée pour laquelle celui-ci, revêtu dudit bandeau, est introduit entre lesdites mâchoires, après quoi ledit poussoir peut revenir à vide vers ladite position de retrait.

On verra plus bas, notamment à la lecture d'un exemple de réalisation d'une telle machine, en quoi la constitution de ces moyens de conformation permet de résoudre parfaitement le problème posé indiqué plus haut.

Cependant, on comprend déja que, en ce poste de chargement de la mâchoire, l'objet de tête de la file, alors à l'arrêt, se place entre le bandeau, également à l'arrêt, et ledit poussoir, le bandeau étant lui-même situé entre l'objet et le passage latéral des mâchoires, alors ouvertes. C'est donc le mouvement latéral du poussoir vers les mâchoires qui, par l'intermédiaire de l'objet, provoquera le pliage du bandeau autour de l'objet, en même temps que l'introduction de celui-ci entre les mâchoires, lesquelles pourront alors se refermer.

L'objet se comporte donc, vis-à-vis du bandeau à conformer, comme un poinçon, coopérant avec la matrice que constituent lesdites mâchoires. Par un tel système, on obtient un ajustement très précis du bandeau autour des objets, ce qui limite les risques de glissement par rotation, et ceci même si le diamètre des objets (dans le cas de bouteilles à ventre rond) est susceptible de varier légèrement.

Bien entendu, tous les moyens précités seront commandés selon un cycle de fonctionnement et selon des séquences appropiées, propres à assurer à grande cadence les différentes fonctions voulues, ceci en faisant appel à tous les moyens (moteurs, de détection de position, de synchronisation, mécaniques, hydrauliques et électroniques) actuellement à la disposition du technicien dans ce domaine.

Ces différents moyens, étant bien connus, ne seront pas décrits plus en détail.

Audit poste de chargement peuvent encore être prévus deux conformateurs fixes se présentant sous la forme de plaques verticales s'étendant dans une direction générale parallèle à celle selon laquelle les objets à revêtir sont amenés audit poste, et s'étendant, également, à l'extérieur des mâchoires, à partir de celles des arêtes de celles-ci qui délimitend ledit passage latéral lorsqu'elles sont en position d'ouverture.

Les deux arêtes se faisant face, de ces conformateurs, pourront avantageusement être arrondies, pour faciliter l'introduction et le guidage du bandeau entre les mâchoires, sans qu'il risque d'être coupé au contact des arêtes des mâchoires qui délimitent le passage latéral de celles-ci.

Selon une disposition également importante de l'invention, on pourra avantageusement prévoir que ladite paire de mâchoires fait partie d'un groupe d'au moins trois paires de mâchoires semblables, montées sur un plateau tournant commun, autour de l'axe de rotation vertical de celui-ci, ce plateau étant associé à des moyens d'entraînement propres à le faire tourner pas à pas.

Il s'agit là d'une disposition très importante, car elle permet bien entendu une grande cadence de pose des bandeaux sur les objets, avec un minimum de retard dans le parcours que ceux-ci effectuent vers les caisses d'emballage.

Quant aux moyens de fixation cités plus haut, ils pourront donc être prévus en un poste de fixation situé vis-à-vis de l'emplacement qu'occupe une paire de mâchoires lorsque que la paire qui la précède (eu égard au sens de rotation dudit plateau tournant) est arrêtée audit poste de chargement, tandis que la troisième paire de mâchoires est arrêtée en un poste dit poste d'évacuation.

La machine comporte ainsi essentiellement trois postes, fonctionnant en synchronisme: un poste de chargement, un poste de fixation, et un poste d'évacuation.

Outre ces disposition générales et importantes, une machine conforme à l'invention pourra encore présenter des caractéristiques plus particulières, intéressant tel ou tel de ces postes.

Notamment, au poste de chargement, il pourra être prévu avantageusement que lesdits moyens d'amenée de bandeaux successifs, en position pratiquement verticale, comprennent des moyens de préhension - du genre à ventouses ou analogues - d'un bandeau dans un magasin portant une pile de bandeaux, et des moyens de guidage - du genre à poussoirs, rouleaux et/ou glissières fixes - propres à guider le bandeau prélevé vers une position verticale faisant face à l'objet de tête de la file, cet objet étant à l'arrêt.

Là encore, il s'agit de moyens simples mais particulièrement fiables.

Pour ce qui est des moyens de fixation prévus au poste dit de fixation, ils pourront comprendre des moyens d'amenée d'au moins une extrémité de bande adhésive à chevaucher les deux extrémités du bandeau conformé autour de l'objet, des moyens d'application de cette extrémité sur le bandeau, et des moyens de coupe de la bande, pour laisser, collée sur le bandeau, la longueur voulue.

De préférence encore, mais non obligatoirement, lesdits moyens d'amenée sont aptes à coller la ou les extrémités de bande adhésive selon une direction perpendiculaire à la ligne de jonction desdites extrémités du bandeau.

Quant aux moyens d'évacuation, situés à la sortie de la machine, ils pourront comprendre d'une part des moyens de réouverture des mâchoires, et d'autre part un levier d'éjection ou analogue, apte à extraire d'entre les mâchoires ouvertes un objet revêtu de son bandeau. Cet objet pourra bien entendu être éjecté directement sur une bande convoyeuse ou analogue, pour être conduit, par exemple, vers une machine d'emballage des objets en caisse.

Quoi qu'il en soit par ailleurs des différents moyens envisagés pour assurer les diverses fonctions d'une machine conforme à l'invention, il sera particulièrement avantageux, encore, de faire en sorte que les moyens d'amenée des objets l'un derrière l'autre et les moyens d'évacuation des objets revêtus de leur bandeau soient agencés pour assurer un déplacement des objets selon des directions parallèles, de même sens et au même niveau.

Le dessin montre bien en quoi cette disposition est particulièrement avantageuse.

Plusieurs machines réalisées de la façon qui vient d'être décrite pourront être associées en vue d'assurer une plus grande production, en fonctionnant donc en parallèle.

La présente invention porte encore sur un ensemble de telles machines.

Conformément à un autre aspect de l'invention, un tel ensemble de machines pourra être essentiellement caractérisé en ce qu'il comprend plusieurs machines fonctionnant en synchronisme et dont les moyens respectifs d'amenée et d'évacuation desdits objets assurent à ceux-ci des déplacements selon des directions qui sont toutes parallèles, de même sens et au même niveau, et en ce que lesdites machines sont régulièrement décalées latéralement et de l'amont vers l'aval, l'une par rapport à la suivante, lesdites machines étant ainsi alignées selon une direction oblique par rapport auxdites directions parallèles.

Là encore le dessin montrera, mieux que des explications, en quoi cette disposition est particulièrement intéressante, en ce que, notamment, elle permet d'obtenir un ensemble de machines particulièrement compact.

Un mode d'exécution de l'invention va maintenant être décrit à titre d'exemple nullement limitatif, avec référence aux figures du dessin annexé dans lequel:
- les figures 1 à 6 représentent très schématiquement et partiellement une machine conforme à l'invention, dans ses séquences successives de fonctionnement; et
- la figure 7 montre un ensemble de telles machines, également conforme à l'invention.

Les mêmes références ont bien entendu été utilisées sur les différentes figures pour désigner les mêmes parties, éléments ou organes.

Sur les figures, on a référence globalement en 1, 2 et 3, respectivement, le poste de chargement, le poste de fixation, et le poste d'evacua- tion d'une machine conforme à l'invention. Pour ne pas surcharger le dessin et aussi pour faciliter les explications, on n'a pas représenté systématiquement tous les organes de la machine sur toutes les figures.

La machine comporte comme élément essentiel et central un plateau tournant 4 propre à être entraîné en rotation pas à pas autour de son axe central, lequel est vertical. Sur ce plateau sont disposées trois paires de mâchoires ou pinces 5, montées sur des bras pivotants 6 du plateau 4.

Les autres éléments de la machine vont maintenant être énumérés et décrits en relation avec la description de leur fonctionnement. Les objets à revêtir de bandeaux 7, que l'on supposera dans ce qui suit être des bouteilles 8 à corps rond, sont amenés au poste 1 par un convoyeur 9 (figures 5 et 6), selon une direction d'amenée 10, en une file ininterrompue. Avant que la bouteille de tête de la file ne soit arrêtée par une butée ou analogue 11 du poste de chargement, un bandeau 7 est prélevé par des ventouses 12 (portées par des bras pivotants 13) dans un magasin 14 de bandeaux 7; ceux-ci sont constitués par de simples rectangles de carton empilés dans le magasin (figure 1). Le bandeau prélevé 7 est alors poussé vers le bas par des griffes 15 montées coulissantes sur les bras 13 (figures 2 à 4) et introduit d'une part entre deux rouleaux de transfert entraîne en sens inverses 16, et d'autre part entre deux glissières de guidage verticales 17 (figure 2). L'ensemble des organes 12, 13 et 15 à 17 constitue ce que l'on a appelé plus haut les »moyens d'amenée de rouleaux«. La découpe ou bandeau 7 est ainsi amenée en position verticale, et à l'arrêt sur la table de la machine, au niveau du plateau tournant 4, dans une position telle qu'elle se situe entre la bouteille 8 à l'arrêt sur la butée 11 et un passage latéral délimité par les bords ou arêtes 18 de mâchoires 5 correspondantes, alors elles-mêmes à l'arrêt audit poste de chargement 1, et en position ouverte.

Quant à la bouteille 8, elle est alors située entre le bandeau 7 et un poussoir 19 mobile perpendiculairement à la direction 10, selon un mouvement de va-et-vient, entre une position de retrait (figures 1 et 2) pour laquelle il laisse passage à la bouteille, et une position avancée correspondant à l'introduction de la bouteille entre les mâchoires.

Ceci étant, on voit (figure 3) que le déplacement latéral du poussoir 19 dans la direction de la flèche 20 produira l'engagement de la bouteille 8 entre les mâchoires ouvertes 5, par le passage latéral ménagé entre les arêtes 18 de celles-ci avec, simultanément, l'engagement du bandeau 7 et son pliage entre les faces intérieures cylindriques des mâchoires 5 et la bouteille, celle-ci agissant ainsi comme un poinçon coopérant avec la matrice que constituent lesdites mâchoires 5. On obtient de la sorte un ajustement et un enroulement très précis du bandeau 7 autour du corps de la bouteille 8. Cet enroulement du bandeau 7 autour de la bouteille 8, tandis que celle-ci est introduite entre les mâchoires, est facilité par des guides de pliage fixes ou conformateurs 21. Comme cela a été dit plus haut, ces conformateurs sont constitués de plaques verticales, et s'étendent parallèlement à la direction 10, vers l'extérieur à partir des arêtes 18 lorsque les mâchoires sont en position ouverte; ces conformateurs ont, comme on le voit sur les différentes figures, leurs bords qui se font face 22 arrondis, ce qui permet un guidage approprié du bandeau sans risque que celui-ci soit détérioré, notamment par un contact avec les arêtes 18 des mâchoires.

Les organes ci-dessus référencés 5, 19 et 21 constituent ainsi ce que l'on a appelé plus haut, d'un façon générale, les »moyens de conformation« des bandes.

Il est à noter ici que la face antérieure du poussoir précité 19 pourra constituer en même temps une butée d'arrêt pour la bouteille 8 suivante pendant que la bouteille précédente est introduite entre les mâchoires 5.

Ensuite, ces mâchoires se referment sur la bouteille ainsi enveloppée par le bandeau 7, et le plateau tournant 4 pivote d'un tiers de tour pour amener ladite bouteille au poste suivant, à savoir le poste de fixation 2. En même temps se reproduisent les opérations susdécrites de prélèvement d'un nouveau bandeau 7 dans le magasin 14, de guidage de ce bandeau au poste de chargement 1, ainsi que de retour (flèche 23) du poussoir 19 dans sa position de retrait, étant bien entendu, d'une façon générale, que les postes 1 à 3 de la machine assurent simultanément leurs fonctions respectives.

Au poste de fixation 2, des moyens de fixation appropriés permettront de joindre les deux extrémités du bandeau enroulé 7. Il sera commode à cet effet de prévoir au moins une portion de bande adhésive collée à cheval sur la ligne de jonction de ces deux extrémités.

On peut prévoir un morceau de bande adhésive collé longitudinalement selon tout ou partie de cette ligne de jonction, mais on peut prévoir plus commodément une ou deux sections de bandes adhésives collées, au contraire, transversalement sur cette ligne de jonction, par exemple en haut et en bas.

C'est le mode de fixation que l'on a représenté sur les figures 5 et 6.

La machine comporte à cet effet deux bobines 24 de bandes adhésives 24a, ces bandes étant conduites vers la ligne de jonction précitée par l'intermédiaire de galets d'entraînement 25, de galets de contre-poussée 26 et de galets de renvoi 27 et 28. Des organes presseurs 29 portés par un support 30 peuvent presser la longueur voulue de bande adhésive sur le bandeau 7, de part et d'autre de la ligne de jonction précitée, et ensuite des couteaux 31, portés également par le support 30, coupent les sections de bandes adhésives à la longueur voulue.

Enfin, le plateau tournant4 est encore entraîne en rotation sur un tiers de tour, et les deux mâchoires considérées 5 arrivent au poste d'évacuation 3 et s'ouvrent pour permettre l'évacuation de la bouteille 8 équipée de son bandeau 7 sur un convoyeur de sortier 32 (figure 6). L'éjection de la bouteille 8 hors des mâchoires ouvertes 5 peut être assurée par un éjecteur rotatif 33.

Il est à noter que le convoyeur d'évacuation 32 s'étend dans une direction 10' qui est parallèle à la direction 10 d'amenée des bouteilles nues à la machine.

On pourrait bien entendu adopter une disposition différente, selon laquelle la direction d'évacuation 10' des bouteilles 8 serait perpendiculaire à la direction d'amenée 10, mais la disposition parallèle représentée sur les figures présente le très grand avantage, entre autres, de permettre de grouper plusieurs machines en un ensemble particulièrement compact, comme le montre bien la figure 7.

Notamment et selon une disposition particulièrement avantageuse de l'invention, déjà décrite plus haut, on pourra prévoir un certain nombre de machines (quatre dans l'exemple) dont les moyens respectifs d'amenée et d'évacuation des bouteilles assurent à celles-ci des déplacements selon des directions qui sont toutes parallèles, de même sens et au même niveau. Com- plémentairement, on prévoiera que les quatre machines en question sont régulièrement décalées latéralement et de l'amont vers l'aval, l'une par rapport à la suivante, ces machines étant ainsi alignées selon une direction oblique par rapport aux directions parallèles susmentionnées.

On obtient ainsi un groupement particulièrement compact des machines.

Sur la figure 7, on a référencé en 9a, 9b, 9c et 9d les convoyeurs d'amenée des quatre machines de l'ensemble, et en 32a, 32b, 32c et 32d leurs convoyeurs d'évacuation respectifs.

Pour ne pas surcharger le dessin, on n'a pas référencé sur cette figure 7 les différents organes des machines individuelles, et on a simplement repéré celles-ci par les lettres a, b, c et d en correspondance avec la numérotation de leurs convoyeurs d'amenée et d'évacuation respectifs. Bien entendu, ces différentes machines a à d fonctionnent en parallèle et à la même cadence, ce qui permet d'obtenir une production à grand débit de bouteilles revêtues individuellement de leur bandeau et prêtes à être mises en caisse automatiquement.

A titre d'information, chaque machine sera capable d'équiper de leur bandeau au moins soixante bouteilles à la minute, ce qui correspond à une cadence d'équipement de 240 bouteilles à la minute pour un ensemble de quatre machines.

## Revendications

1. Machine pour la pose automatique de bandeaux de protection individuels sur des objets allongés tels que des bouteilles, comportant essentiellement:
- des moyens d'amenée (9) desdits objets (8) l'un derrière l'autre, en position debout, selon une file continue;
- des moyens d'amenée (12 à 17) de bandeaux (7) successifs en position pratiquement verticale;
- des moyens de positionnement (11) de l'objet de tête de la file face à un bandeau (7) guidé et positionné en position verticale;
- des moyens de conformation du bandeau (7) autour dudit objet (8), ces moyens comprenant entre autres, en un poste de chargement, au moins une paire de mâchoires (5) dont les surfaces internes sont en forme de portions cylindriques d'axes verticaux, ces mâchoires (5) étant articulées de sorte à pouvoir d'une part s'ouvrir en laissant un passage latéral à un objet et à son bandeau en cours de conformation, et d'autre part se refermer sur cet objet revêtu dudit bandeau;
- des moyens de fixation (24 à 31) des extrémités du bandeau (7) conformé; et
- des moyens d'évacuation (32) de l'objet revêtu dudit bandeau;
caractérisée en ce que lesdits moyens de positionnement consistent en des moyens d'arrêt, et en ce que lesdits moyens de conformation comprennent en outre, audit poste de chargement, un poussoir (19) à surface interne en forme de portion cylindrique d'axe vertical, ouvert latéralement en direction de ladite paire de mâchoires (5), et propre à se déplacer dans cette direction, en poussant ledit objet de tête de la file, entre une position de retrait pour laquelle il laisse un passage pour l'amenée dudit objet jusqu'aux moyens d'arrêt, et une position avancée pour laquelle celui-ci, revêtu dudit bandeau, est introduit entre lesdites mâchoires, après quoi ledit poussoir (19) peut revenir à vide vers ladite position de retrait.

2. Machine selon la revendication 1, caractérisée en ce que, dans sa position d'arrêt audit poste de chargement ledit bandeau (7), non encore conformé, est positionné entre ledit passage latéral de la paire de mâchoires, alors en position d'ouverture, et l'objet (8) de tête de la file, lui-même à l'arrêt, le mouvement d'aller et retour du pousoir (19) s'effectuant selon une direction générale perpendiculaire à celle (10) selon laquelle les objets à revêtir sont amenés audit poste (1).

3. Machine selon la revendication 2, caractérisée en ce qu'audit poste de chargement (1) sont encore prévus deux conformateurs (21) fixes se présentant sous la forme de plaques verticales s'étendant dans une direction générale parallèle à celle (10) selon laquelle les objets (8) à revêtir sont amenés audit poste (1), et s'étendant également, à l'extérieur des mâchoires (5), à partir de celles (18) des arêtes de celles-ci qui délimitent ledit passage latéral lorsqu'elles sont en position d'ouverture.

4. Machine selon l'une quelconque des revendications 1 à 3, caractérisée en ce que ladite paire de mâchoires (5) fait partie d'un groupe d'au moins trois paires de mâchoires semblables, montées sur un plateau tournant (4) commun, autour de l'axe de rotation vertical dè celui-ci, ce plateau (4) étant associé à des moyens d'entraînement propres à le faire tourner pas à pas.

5. Machine selon la revendication 4, caractérisée en ce que lesdits moyens de fixation sont prévus en un poste de fixation (2) situé vis-à-vis de l'emplacement qu'occupe une paire de mâchoires (5) lorsque la paire qui la précède (eu égard au sens de rotation dudit plateau tournant) est arrêtée audit poste de chargement, tandis que la troisième paire de mâchoires est arrêtée en un poste dit poste d'évacuation (3).

6. Machine selon l'une quelconque des revendications précédentes, caractérisée en ce que lesdits moyens d'amenée de bandeaux successifs, en position pratiquement verticale, com- prennant des moyens de préhension - du genre à ventouses (12) ou analogues - d'un bandeau (7) dans un magasin (14) portant une pile de bandeaux, et des moyens de guidage - du genre à poussoirs, rouleaux (16) et/ou glissières fixes (17) - propres à guider le bandeau (7) prélevé vers une position verticale faisant face à l'objet de tête (8) de la file, cet objet étant à l'arrêt.

7. Machine selon l'une quelconque des revendications précédentes, caractérisée en ce que lesdits moyens de fixation comprennent des moyens d'amenée d'au moins une extrémité de bande adhésive (24a) à chevaucher les deux extrémités du bandeau (7) conformé autour de l'objet (8), des moyens d'application (29) de cette extrémité sur le bandeau, et des moyens de coupe (31) de la bande, pour laisser, collée sur le bandeau, la longueur voulue.

8. Machine selon la revendication 7, caractérisée en ce que lesdits moyens d'amenée sont aptes à coller la ou les extrémités de bande adhésive (24a) selon une direction perpendiculaire à la ligne de jonction desdites extrémités du bandeau.

9. Machine selon l'une quelconque des revendications 1 à 8, caractérisée en ce que lesdits moyens d'évacuation comprennent d'une part des moyens de réouverture des mâchoires, et d'autre part un levier d'éjection (33) ou analogue, apte à extraire d'entre les mâchoires (5) ouvertes un objet (8) revêtu de son bandeau (7).

10. Machine selon l'une quelconque des revendications précédentes, caractérisée en ce que les moyens d'amenée (9) des objets (8) l'un derrière l'autre et les moyens d'évacuation (32) des objets revêtus de leur bandeau sont agencés pour assurer un déplacement des objets selon des directions (10, 10') parallèles, de même sens et au même niveau.

11. Ensemble de machines conformes à celle de la revendication 10, caractérisé en ce qu'il comprend plusieurs machines (a à d) fonctionnant en synchronisme et dont les moyens respectifs d'amenée et d'évacuation desdits objets (8) assurent à ceux-ci des déplacements selon des directions (9a à 9d et 32d) qui sont toutes parallèles, de même sens et au même niveau, et en ce que lesdites machines sont régulièrement décalées latéralement et de l'amont vers l'aval, l'une par rapport à la suivante, lesdites machines étant ainsi alignées selon une direction oblique par rapport auxdites directions parallèles.

## Patentansprüche

1. Maschine zum Aufbringen von einzelnen Schutzabschnitten um längliche Gegenstände, wie z. B. Flaschen, die im wesentlichen folgendes aufweist:
- eine Zuführvorrichtung (9) für die hintereinander in aufrechter Stellung und in einer fortlaufenden Reihe angeordneten Gegenstände (8);
- eine Zuführvorrichtung (12 bis 17) für die aufeinanderfolgenden Abschnitte (7) in etwa vertikaler Stellung;
- eine Positioniervorrichtung (11) für den Gegenstand an der Spitze der Reihe zu einem Abschnitt (7), der in einer vertikalen Stellung geführt und positioniert ist;
- eine Formungsvorrichtung für die Abschnitte (7) um den Gegenstand (8), die unter anderem an einer Beschickungsstelle zumindest ein Paar an Preßbacken (5) aufweist, deren Innenflächen die Form von Zylinderabschnitten mit senkrechten Achsen besitzen und die Preßbacken (5) derart bewegbar sind, daß sie sich einerseits öffnen können, um einen seitlichen Durchlaß für einen Gegenstand und dessen Abschnitt im Verlaufe der Formung zu ermöglichen, und daß sie sich andererseits um den Gegenstand, an den der Abschnitt angelegt ist, wieder schließen können;
- eine Befestigungsvorrichtung (24 bis 31) für die äußeren Enden des geformten Abschnittes (7) und
- eine Abführvorrichtung (32) für die mit dem Abschnitt belegten Gegenstände;
dadurch gekennzeichnet, daß die Positioniervorrichtung aus einer Anhaltevorrichtung besteht und daß die Formungsvorrichtung an der Beschickungsstelle weiterhin einen Stößel (19) aufweist, dessen Innenfläche die Form eines Zylinderabschnittes mit vertikaler Achse einnimmt, der seitlich in Richtung des Paares an Preßbakken (5) geöffnet ist und der sich in diese Richtung verschieben kann, wobei er den Gegenstand an der Spitze der Reihe verschiebt, und zwar zwischen einer zurückgezogenen Stellung, in der er einen Durchlaß freiläßt, damit der Gegenstand bis an die Anhaltevorrichtung zugeführt werden kann, und einer vorgeschobenen Stellung, in der der mit dem Abschnitt belegte Gegenstand zwischen die Preßbacken eingebracht ist, wonach der Stößel (19) leer in die zurückgezogene Stellung zurückkehren kann.

2. Maschine nach Anspruch 1, dadurch gekennzeichnet, daß in ihrer Anhaltestellung der noch nicht geformte Abschnitt (7) an der Beschickungsstelle in den seitlichen Durchlaß des Paares an Preßbacken gebracht wird, wobei diese in der offenen Stellung sind und der Gegenstand (8) an der Spitze der Reihe sich am Anschlag befindet, daß die Hin- und Herbewegung des Stößels (19) in einer Hauptrichtung senkrecht zu der Richtung (10) erfolgt, entlang derer die Gegenstände, die belegt werden sollen, der Stelle (1) zugeführt werden.

3. Maschine nach Anspruch 2, dadurch gekennzeichnet, daß an der Beschickungsstelle (1) zwei feste Formleisten (21) vorgesehen sind, die in Form vertikaler Platten sich in einer Hauptrichtung erstrecken, die im wesentlichen parallel zur Richtung (10) ist, entlang der die zu belegenden Gegenstände (8) zur Stelle (1) geführt werden, und die sich außerhalb der Preßbacken (5) von einem von deren Ränder (18) erstrecken, die den seitlichen Durchlaß begrenzen, während die Preßbacken sich in offener Stellung befinden.

4. Maschine nach einem der Ansprüche 1 bis 3, dadurch gekennzeichnet, daß das Paar an Preßbacken (5) Teil einer Gruppe von zumindest drei Paaren gleicher Preßbacken ist, die auf einer gemeinsamen Drehplatte (4) um deren vertikale Rotationsachse befestigt sind, wobei die Platte (4) mit Antriebsmittel verbunden ist, die sie schrittweise drehen können.

5. Maschine nach Anspruch 4, dadurch gekennzeichnet, daß die Befestigungsvorrichtung an einer Befestigungsstelle (2) vorgesehen ist, die der Stelle gegenüberliegt, die von einem Paar an Preßbacken (5) belegt ist, wenn das Paar, das ihm vorläuft (in Richtung der Rotation der drehenden Platte gesehen) an der Beschikkungsstelle angekommen ist, wohingegen das dritte Paar an Preßbacken eine Stelle, die Abführstelle (3) genannt ist, erreicht hat.

6. Maschine nach einem der vorhergehenden Ansprüche, dadurch gekennzeichnet, daß die Zuführvorrichtung für die aufeinanderfolgenden in etwa vertikaler Stellung angeordneten Abschnitte Greifer - wie Saugnäpfe (12) oder dergleichen - für einen Abschnitt (7) in einem Magazin (14), das einen Stapel an Abschnitten enthält, und Führungsmittel - wie Stößel, Walzen (16) und/oder feste Führungsschiene (17) - zum Führen des ergriffenen Abschnittes in eine vertikale Stelle, zum Gegenstand (8) an der Spitze der Reihe hin, wobei sich dieser Gegenstand in Ruhe befindet, aufweist.

7. Maschine nach einem der vorhergehenden Ansprüche, dadurch gekennzeichnet, daß die Befestigungsvorrichtung eine Zuführvorrichtung für zumindest ein Ende eines Klebebandes (24a) aufweist, damit die beiden äußeren Enden des um den Gegenstand (8) geormten Abschnittes (7) übereinander zum Liegen kommen, sowie eine Andrückvorrichtung (29) für dieses Ende auf den Abschnitt und eine Schneidevorrichtung (31) für das auf den Abschnitt geklebte Band in gewünschter Länge.

8. Maschine nach Anspruch 7, dadurch gekennzeichnet, daß die Zuführvorrichtung das oder die Enden des Klebebandes (4a) in einer Richtung kleben, die senkrecht zur Richtung der Verbindungslinie der beiden äußeren Enden des Abschnittes verläuft.

9. Maschine nach einem der Ansprüche 1 bis 8, dadurch gekennzeichnet, daß die Abführvorrichtung einerseits eine Einrichtung zum Wiederöffnen der Preßbacken und andererseits einen Ausstoßhebel (33) oder dergleichen aufweist, der einen Gegenstand (8), der mit seinem Abschnitt (7) belegt ist, aus den geöffneten Preßbacken (5) ausdrückt.

10. Maschine nach einem der vorhergehenden Ansprüche, dadurch gekennzeichnet, daß die Zuführvorrichtung (9) für die hintereinander angeordneten Gegenstände (8) und die Abführvorrichtung (32) für die mit dem Abschnitt belegten Gegenstände derart angeordnet sind, daß die Gegenstände in parallelen Richtungen (10, 10') gleichsinnig und auf gleicher Höhe verschoben werden können.

11. Gruppe, bestehend aus Maschinen nach Anspruch 10, dadurch gekennzeichnet, daß sie mehrere Maschinen (a bis d), die synchron arbeiten, enthält und daß deren zugeordnete Zuführvorrichtungen und Abführvorrichtungen für die Gegenstände (8), diese in Richtungen (9a bis 9d und 32a bis 32d) bewegen, die allesamt parallel, gleichsinnig und gleicher Höhe sind, und daß die Maschinen von hinten nach vorne und eine nach der anderen regelmäßig seitlich versetzt sind, wobei die Maschinen so in einer zu den parallelen Richtungen schrägen Richtung ausgerichtet sind.

## Claims

1. A machine for the automatic fitting of individual protection strips on elongate articles such as bottles, essentially comprising:
- means (9) for supplying the articles (8) one after the other, in the upright position, in a continuous line;
- means (12-17) for supplying successive strips (7) in a practically vertical position;
- means (11) for positioning the article at the head of the row opposite a strip (7) guided and positioned in the vertical position;
- means for shaping the strip (7) about the said article (8), these means comprising, inter alia, at a loading station, at least one pair of jaws (5) whose inner surfaces are in the form of cylindrical portions of vertical axes, these jaws (5) being articulated such that they are able, on one hand, to open providing a lateral passage for an article and its strip during shaping and, on the other hand, to close on this article provided with the said strip;
- means (24-31) for fastening the ends of the shaped strip (7); and
- means (32) for removing the article provided with the said strip;
characterised in that the said positioning means are constituted by stop means and in that the said shaping means also comprise, at the loading station, a push member (19) having its inner surface in the shape of a cylindrical portion of a vertical axis, open laterally in the direction of the said pair of jaws (5), and designed to be displaced in this direction, pushing the article at the line, between a retracted position in which it provides a passage for the supply of the said article up to the stop means, and a forward position in which the article, provided with the strip, is intro- ducted between the said jaws, after which the said push member (19) may return empty to the said retracted position.

2. A machine as claimed in claim 1, characterised in that, in its stop position at the said loading station, the strip (7), which has not yet been shaped, is positioned between the lateral passage of the pair of jaws, at that point in the open position, and the article (8) at the head of the line, itself stationary, the reciprocating movement of the push member (19) taking place in a general direction perpendicular to the direction (10) in which the articles to be provided with the strip are supplied to the said station (1).

3. A machine as claimed in claim 2, characterised in that at the loading station there are provided two fixid shaping members (21) having the shape of vertical plates extending in a general direction parallel to the direction (10) in which the articles (8) to be provided with the strips are supplied to the said station (1), and also extending, outside of the jaws (5), from the directions (18) of the apices of these jaws which define the lateral passage when they are in the open position.

4. A machine as claimed in any one of claims 1 to 3, characterised in that the said pair of jaws (5) is part of a group of at least three pairs of identical jaws, mounted on a common rotating plate (4), about the vertical axis of rotation of the latter, this plate (4) being associated with drive means designed to cause it to rotate in a step by step manner.

5. A machine as claimed in claim 4, characterised in that the said fastening means are provided at a fastening station (2) located opposite the position occupied by a pair of jaws (5) when the preceding pair (with respect to the direction of rotation of the said rotating plate) has stopped at the loading station, whilst the third pair of jaws has stopped at a station called the removal station (3).

6. A machine as claimed in any one of the preceding claims, characterised in that the said means for supplying successive strips, in a practically vertical position, comprise means for gripping - of the suction type (12) or the like - a strip (7) from a store (14) containing a stack of strips, and means for guiding - of the pusher, roller (16) and/or fixed slideway (17) type - designed to guide the strip (7) into a vertical position facing the article (8) at the head of the line, this article being in the stop position.

7. A machine as claimed in any one of the preceding claims, characterised in that the said fastening means comprise means for supplying at least one end of adhesive tape (24a) designed to overlap the two ends of the strip (7) shaped around the article (8), means (29) for applying this end to the strip, and means (31) for cutting the tape so as to leave the desired length attached to the strip.

8. A machine as claimed in claim 7, characterised in that the said supply means are designed to attach the end(s) of adhesive tape (24a) in a direction perpendicular to the junction line of the said ends of the strip.

9. A machine as claimed in any one of claims 1 to 8, characterised in that the said removal means comprise, on one hand, means for reopening the jaws and, on the other hand, an ejection lever (33) or the like, designed to extract an article (8) provided with its strip (7) from between the jaws (5).

10. A machine as claimed in any one of the preceding claims, characterised in that the means (9) for supplying the articles (8) on after the other and the means (32) for removing the articles provided with their strips are arranged to ensure a displacement of the articles in parallel directions (10, 10') having the same orientation and the same level.

11. An assembly of machines according to that of claim 10, characterised in that it comprises a plurality of machines (a to d) operating synchronously, whose respective supply and removal means for the articles (8) cause these articles to be displaced in directions (9a to 9d and 32a to 32d) which are all parallel and have the same orientation and the same level, and in that these machines are uniformly offset laterally and from the upstream end to the downstream end, one with respect to the following, the said machines thus being aligned in an oblique direction with respect to the said parallel directions.
